# FASCICULE DE BREVET EUROPEEN

(11) **EP 1 431 572 B1**
(45) Date de publication et mention de la délivrance du brevet: **20.04.2005**
(21) Numéro de dépôt: 03293205.5
(22) Date de dépôt: 18.12.2003
(51) Int. Cl.: F02M 59/48, F02M 39/02

(54) **Moteur à combustion interne muni d'une pompe et procédé de remplacement de ladite pompe**
Brennkraftmaschine mit einer Pumpe, sowie Verfahren zum Austauschen derselben
Internal Combustion Engine having a Pump and Method to replace the Pump

(30) Priorité: 18.12.2002 FR 0216102
(43) Date de publication de la demande: 23.06.2004
(73) Titulaire: Peugeot Citroen Automobiles, 78140 Velizy-Villacoublay (FR)
(72) Inventeur: Berard, Fabrice, 54780 Giraumont (FR)
(74) Mandataire: De Cuenca, Emmanuel Jaime

(56) Documents cités:
- EP-A- 0 626 515
- EP-A- 0 805 269
- US-A- 4 123 835
- US-A- 4 322 174

## Description

La présente invention concerne un moteur à combustion interne comprenant au moins un pignon comprenant un trou central de fixation et une pluralité de branches reliant le trou à la ligne de denture périphérique autour de laquelle est montée une courroie de distribution, et une pompe comprenant un axe de sortie dont l'extrémité est filetée, ladite pompe étant fixée à une face d'un carter de fixation comprenant deux trous taraudés par au moins deux vis et l'extrémité filetée de l'axe de sortie étant fixée dans le trou central du pignon par un écrou sur l'autre face du carter de fixation

Elle concerne plus particulièrement un moteur de ce type dans lequel la pompe est une pompe à injection, tel que présenté dans US-A-4 123 835.

Actuellement, le changement d'une pompe à injection défectueuse équipant les moteurs à combustion interne et, en particulier, ceux à injection directe à gazole, nécessite un échange systématique de la courroie de distribution et ce, quel que soit le kilométrage parcouru par le véhicule automobile équipé dudit moteur.

Le temps d'intervention pour une telle opération a été estimé à plusieurs heures, de l'ordre de 2 à 3 heures.

Cette opération est donc très coûteuse par le prix unitaire de la courroie, celui de la pompe défectueuse et par le coût de main d'oeuvre que cela implique.

Le but de l'invention est alors de proposer un moteur à combustion interne équipé d'une pompe dont le changement, en cas de défaillance, soit moins coûteux.

Pour ce faire, l'invention a pour objet un moteur à combustion interne comprenant au moins un pignon comprenant un trou central de fixation et une pluralité de branches reliant le trou à la ligne de denture périphérique autour de laquelle est montée une courroie de distribution, et une pompe comprenant un axe de sortie dont l'extrémité est filetée, ladite pompe étant fixée à une face d'un carter de fixation comprenant deux trous taraudés par au moins deux vis et l'extrémité filetée de l'axe de sortie étant fixée dans le trou central du pignon par un écrou sur l'autre face du carter de fixation caractérisé en ce qu'au moins deux branches du pignon sont percées chacune d'un trou et en ce que la face du carter de fixation en regard du pignon comprend deux trous taraudés adaptés pour fixer le pignon au carter de fixation avant le démontage de la pompe.

L'invention consiste donc à laisser l'ensemble de distribution comprenant notamment le pignon de la pompe et la courroie de distribution en place lors du changement de la pompe à injection, comme il le sera décrit par la suite dans le procédé de l'invention.

De préférence, les trous taraudés sont adaptés pour recevoir les vis de fixation de la pompe sur le carter de fixation.

De préférence encore, les trous taraudés adaptés pour fixer le pignon au carter de fixation lorsque la pompe est démontée sont débouchants et sont ceux qui servent à monter la pompe.

Selon un mode de réalisation préféré de l'invention, la pompe est une pompe à injection de carburant.

L'invention concerne également un véhicule automobile comprenant un moteur tel qu'il vient d'être décrit.

L'invention concerne également un procédé de remplacement d'une pompe équipant un moteur décrit ci-dessus, dans lequel le moteur est à l'arrêt et est implanté dans son environnement, tel que le compartiment moteur d'un véhicule automobile, caractérisé en ce qu'on réalise les étapes suivantes :
a/-faire tourner le pignon jusqu'à mettre en regard un des trous pratiqués sur les branches du pignon avec un trou taraudé du carter de fixation de la pompe ;
b/-dévisser une vis de fixation de la pompe ;
c/-visser la vis de fixation de la pompe dans le trou taraudé;
d/-répéter les étapes b/ et c/ avec l'autre vis de fixation;
e/-dévisser et enlever l'écrou de fixation du pignon de pompe sur le support ;
f/-déposer la pompe défectueuse ;
g/-positionner la nouvelle pompe sur la face du carter de fixation ;
h/-mettre et visser l'écrou de fixation de pompe sur le support;
i/-dévisser une vis de fixation de la pompe du trou taraudé ;
j/-visser ladite vis dans le trou de fixation de la pompe;
k/répéter les étapes i/ et j/ avec l'autre vis de fixation. Avantageusement, on effectue en outre un resserrage de la pompe après avoir réalisé l'étape k/.

L'invention concerne enfin l'applicaton du procédé selon l'invention aux changements de pompes à injection de moteur à combustion interne défectueuses.

D'autres caractéristiques et avantages de l'invention ressortiront mieux à la lecture de la description détaillée d'un exemple de réalisation de l'invention faite en référence aux figures 1 à 6 qui représentent respectivement :
- figure 1 : une vue en coupe longitudinale d'un moteur à combustion interne de type à gazole selon l'état de l'art;
- figure 2a et 2b : une vue arrière d'un carter support de pompe à injection respectivement avec la pompe montée et démontée dudit carter ;
- figure 3 : une vue en coupe longitudinale d'un moteur à combustion interne de type à gazole selon l'invention avec la pompe montée sur le carter;
- figure 3a : une vue de face d'un pignon de pompe à injection modifié selon l'invention ;
- figure 4 : une vue partielle du pignon de pompe et de son carter associé selon l'invention avant le remplacement de la pompe défectueuse ;
- figure 5 : une vue en coupe longitudinale d'un moteur à combustion interne de type à gazole selon l'invention avec la pompe défectueuse démontée ;
- figure 6 : une vue en coupe partielle d'une nouvelle pompe à injection avant son remontage sur le moteur selon l'invention.

Sur la figure 1 est représenté un moteur à combustion interne 1 de véhicule automobile selon l'état de l'art comprenant un ensemble de distribution 2 dans lequel une courroie de distribution 21 entraine un pignon support 22 de pompe à injection de gazole 3.

Cette pompe à injection 3 est fixée sur la face arrière 4a d'un carter support 4 et son extrémité filetée 31 est montée dans le trou central du pignon 220 et est bloquée par un écrou de fixation 42.

Plus précisément, la fixation est réalisée par l'intermédiaire de trois vis de fixation 5 disposées à 120° sur un même diamètre par rapport au centre de fixation de la pompe 3.

Le pignon support de pompe 22, quant à lui, présente une pluralité de branches 221 qui s'étendent du trou central 220 à sa ligne de denture droite L qui entraine la courroie de distribution 21.

Pour effectuer le changement de la pompe défectueuse 3, il est nécessaire lors de l'immobilisation du véhicule, de démonter l'ensemble de distribution 2 et donc la courroie de distribution 21 une fois l'écrou 42 de fixation de la pompe dévissé.

Ce démontage permet alors le démontage de la pompe à injection défectueuse 3 en dévissant les vis de fixation 5 des trous de fixation 41 pratiqués dans la face arrière 4a du carter support 4 et, d'autre part, le remontage d'une pompe à injection nouvelle 3' en revissant les vis 5.

La courroie de distribution 21 démontée doit être également changée car son remontage présenterait des risques de rupture trop importants, ce qui pourrait amener le changement du moteur complet.

Le démontage de la courroie de distribution 21 usagée et son remontage sont bien évidemment des opérations supplémentaires coûteuses. Or, l'usure « normale » de la courroie de distribution 21 ne nécessite pas que ces opérations soient effectuées.

Pour rendre l'opération de changement de la pompe à injection défectueuse 3 moins coûteux, l'invention propose d'éviter le démontage de l'ensemble de distribution et donc, de la courroie de distribution associée.

Ceci est possible grâce aux modifications faites respectivement sur le pignon 22, sur le carter support 4 selon l'invention tels que représentés aux figures 3 à 6.

Sur la figure 3a, on voit que trois des branches 221 du pignon de pompe à injection 22 sont percées chacune d'un trou 222 de diamètre identique, les trois trous 222 étant disposés à 120° sur un diamètre identique à celui des trous de fixation 41 de la pompe à injection pratiqués sur la face arrière 4a du carter de fixation.

Ces trous de fixation sont, conformément à l'invention, débouchants de la face avant 4b du carter à celle arrière 4a.

Pour effectuer le changement de la pompe à injection défectueuse 3, l'opérateur qui effectue l'intervention sur véhicule procède de la manière suivante.

Il fait tourner tout d'abord l'ensemble de distribution 2 de sorte à mettre en regard l'un des trous 222 pratiqués sur une branche 221 du pignon en face d'un des trous taraudés 41 pratiqués dans le carter support 4 de la pompe.

Il dévisse alors une des vis de fixation 5 de la pompe du carter support de pompe puis amène celle-ci en face du trou positionné et vient la visser à l'intérieur. Le pignon de pompe 22 est alors fixé dans le trou laissé libre par l'étape précédente.

Il répète alors les deux étapes précédentes avec une deuxième vis de fixation 5 de la pompe 21 sur le carter support 4.

L'opérateur débloque l'écrou de fixation 42 du pignon de la partie extrême filetée du nez 31 de pompe puis dévisse la dernière vis de fixation 5 de la pompe.

Le pignon 22 est alors maintenu par deux vis de fixation sur la face avant 4b du carter support 4 tout en laissant la courroie de distribution 21 en position.

Le remontage d'une nouvelle pompe à injection 3' peut alors s'effectuer en devissant une première vis de la face avant 4b et du pignon puis en l'introduisant dans un des trous de fixation 32 de la pompe et en la revissant sur la face arrière 4a du support 4.

Le bloquage de l" écrou de fixation 42 de la nouvelle pompe 3' peut alors s'effectuer et le dévissage et le revissage de la dernière vis de fixation peut alors être également effectué conformément aux étapes faites pour la première vis de fixation 5.

L'invention qui vient d'être décrite apporte plusieurs avantages.

Pour le garagiste en charge de l'après-vente du véhicule automobile et du moteur, la solution selon l'invention permet, tout d'abord, d'effectuer un échange de pompe à injection sans avoir à toucher à la distribution du moteur.

Ensuite, la solution ainsi « embarquée » permet de ne pas avoir à créer et à utiliser d'outillage spécifique pour réaliser l'intervention de changement de pompe.

Enfin, elle permet de réaliser un gain de temps considérable pour l'intervention d'échange de pompe.

Pour le propriétaire du véhicule, la solution permet un temps d'immobilisation du véhicule plus court et donc de payer une facture bien « allégée ».

Il va de soi que différentes améliorations peuvent être apportées sans pour autant sortir du cadre de l'invention.

Ainsi, si la solution ci-dessus a été décrite en relation avec un moteur à combustion interne existant dans lequel seule une évolution de la forme du pignon de pompe à injection et les points de fixation existants, elle pourrait très bien être appliquée directement dès la conception des futurs moteur à combustion interne en adaptant le pignon de pompe à injection et son support.

## Revendications

1. Moteur à combustion interne (1) comprenant au moins un pignon (21) comprenant un trou central de fixation (220) et une pluralité de branches (221) reliant le trou à la ligne de denture périphérique (L) autour de laquelle est montée une courroie de distribution (21), et une pompe (3) comprenant un axe de sortie dont l'extrémité (31) est filetée, ladite pompe étant fixée à une face (4a) d'un carter de fixation (4) comprenant deux trous taraudés (41) par au moins deux vis (5) et l'extrémité filetée de l'axe de sortie étant fixée dans le trou central (220) du pignon par un écrou (42) sur l'autre face (4b) du carter de fixation **caractérisé en ce qu'**au moins deux branches (221) du pignon sont percées chacune d'un trou (222) **et en ce que** la face (4b) du carter de fixation (4) en regard du pignon comprend deux trous taraudés (41) adaptés pour fixer le pignon au carter de fixation avant le démontage de la pompe.

2. Moteur selon la revendication 1, **caractérisé en ce que** les trous taraudés (41) sont adaptés pour recevoir les vis de fixation de la pompe sur le carter de fixation.

3. Moteur selon la revendication 1 ou 2, **caractérisé en ce que** les trous taraudés adaptés pour fixer le pignon au carter de fixation lorsque la pompe est démontée sont débouchants et sont ceux qui servent à monter la pompe.

4. Moteur selon l'une quelconque des revendications 1 à 3, **caractérisé en ce que** la pompe est une pompe à injection de carburant.

5. Véhicule automobile comprenant un moteur selon l'une quelconque des revendications 1 à 4.

6. Procédé de remplacement d'une pompe équipant un' moteur selon l'une quelconque des revendications 1 à 4, dans lequel le moteur est à l'arrêt et est implanté dans son environnement, tel que le compartiment moteur d'un véhicule automobile, **caractérisé en ce qu'**on réalise les étapes suivantes :
a/-faire tourner le pignon (22) jusqu'à mettre en regard un des trous (222) des branches (221) du pignon avec un trou taraudé (41) du carter de fixation (4) de la pompe ;
b/-dévisser une vis de fixation (5) de la pompe ;
c/-visser la vis de fixation (5) de la pompe dans le trou taraudé (41);
d/-répéter les étapes b/ et c/ avec l'autre vis de fixation;
e/-dévisser et enlever l'écrou de fixation (42) du pignon de pompe sur le support ;
f/-déposer la pompe défectueuse ;
g/-positionner la nouvelle pompe (3') sur la face (4a) du carter de fixation ;
h/-mettre et visser l'écrou de fixation de pompe sur le support ;
i/-dévisser une vis de fixation (5) de la pompe du trou taraudé ;
j/-visser ladite vis dans le trou de fixation de la pompe ;
k/répéter les étapes i/ et j/ avec l'autre vis de fixation (5).

7. Procédé selon la revendication 6, **caractérisé en ce que** on effectue en outre un resserrage de la pompe après avoir réalisé l'étape k/.

8. Applicaton du procédé selon la revendication 6 ou 7 aux changements de pompes à injection de moteur à combustion interne défectueuses.

## Patentansprüche

1. Brennkraftmaschine (1) mit mindestens einem Ritzel (22) mit einem Loch (220) zur Befestigung in der Mitte und mehreren Zweigen (221), die das Loch mit der peripherischen Zahnungslinie (L) verbinden, um die herum ein Verteilungsriemen (21) montiert ist, sowie mit einer Pumpe (3) mit einer Ausgangsachse, deren Ende (31) gewindet ist, wobei die Pumpe an einer Seite (4a) eines Befestigungsgehäuses (4a) mit zwei gewindeten Löchern (41) durch mindestens zwei Schrauben (5) befestigt ist und wobei das gewindete Ende der Ausgangsachse im mittleren Loch (220) des Ritzels durch eine Mutter (42) an der anderen Seite (4b) des Befestigungsgehäuses befestigt ist, **dadurch gekennzeichnet, dass** mindestens zwei Zweige (221) des Ritzels jeweils mit einem Loch (222) versehen sind und dass die dem Ritzel gegenüberliegende Seite (4b) des Befestigungsgehäuses (4) zwei gewindete Löcher (41) zum Befestigen des Ritzels vor dem Ausbau der Pumpe am Befestigungsgehäuses aufweist.

2. Motor nach Anspruch 1, **dadurch gekennzeichnet, dass** die gewindeten Löcher (41) die Schrauben zur Befestigung der Pumpe am Befestigungsgehäuse aufnehmen können.

3. Motor nach Anspruch 1 oder 2, **dadurch gekennzeichnet, dass** die gewindeten Löcher zur Befestigung des Ritzels am Befestigungsgehäuse während des Ausbaus der Pumpe durchlaufend sind und zur Montage der Pumpe dienen.

4. Motor nach einem der Ansprüche 1 bis 3, **dadurch gekennzeichnet, dass** die Pumpe eine Kraftstoffeinspritzpumpe ist.

5. Kraftfahrzeug mit einem Motor nach einem der Ansprüche 1 bis 4.

6. Verfahren zum Wechseln einer Pumpe eines Motors nach einem der Ansprüche 1 bis 4, bei dem der Motor sich im Stillstand und in seiner Umgebung, beispielsweise im Motorraum eines Kraftfahrzeugs, befindet, **dadurch gekennzeichnet, dass** die folgenden Schritte ausgeführt werden:
a) Drehen des Ritzels (22), bis eines der Löcher (222) der Zweige (221) des Ritzels einem gewindeten Loch (41) des Befestigungsgehäuses (4) der Pumpe gegenüberliegt;
b) Abschrauben einer Befestigungsschraube (5) der Pumpe;
c) Schrauben der Befestigungsschraube (5) der Pumpe in das gewindete Loch (41);
d) Wiederholen der Schritte b) und c) bei der anderen Befestigungsschraube;
e) Abschrauben und Entfernen der Mutter (42) zur Befestigung des Ritzels der Pumpe am Träger;
f) Abnehmen der defekten Pumpe;
g) Positionieren der neuen Pumpe (3') an der Seite (4a) des Befestigungsgehäuses;
h) Anbringen und Anschrauben der Mutter zur Befestigung der Pumpe am Träger;
i) Abschrauben einer Befestigungsschraube (5) der Pumpe aus dem gewindeten Loch;
j) Schrauben dieser Schraube in das Loch zur Befestigung der Pumpe;
k) Wiederholen der Schritte i) und j) bei der anderen Befestigungsschraube (5).

7. Verfahren nach Anspruch 6, **dadurch gekennzeichnet, dass** nach Ausführen von Schritt k) außerdem die Pumpe nachgezogen wird.

8. Anwendung des Verfahrens nach Anspruch 6 oder 7 auf das Wechseln von defekten Einspritzpumpen für Brennkraftmaschinen.

## Claims

1. Internal combustion engine (1) comprising at least one pinion (21) comprising a central fixing hole (220) and a plurality of branches (221) connecting the hole to the line of peripheral teeth (L) around which a timing belt (21) is mounted, and a pump (3) comprising an output axis, the end (31) of which is threaded, said pump being fixed to one face (4a) of a fixing casing (4) comprising two tapped holes (41) by at least two screws (5) and the threaded end of the output axis being fixed in the central hole (220) of the pinion by a nut (42) on the other face (4b) of the fixing casing **characterised in that** at least two branches (221) of the pinion each have a hole (222) bored through them and **in that** the face (4b) of the fixing casing (4) facing the pinion comprises two tapped holes (41) adapted to fix the pinion to the fixing casing before the pump is disassembled.

2. Engine according to Claim 1, **characterised in that** the tapped holes (41) are adapted to receive the screws for fixing the pump to the fixing casing.

3. Engine according to Claim 1 or 2, **characterised in that** the tapped holes adapted to fix the pinion to the fixing casing when the pump is dismounted are open and are those used for mounting the pump.

4. Engine according to any one of Claims 1 to 3, **characterised in that** the pump is a fuel injection pump.

5. Motor vehicle comprising an engine according to any one of Claims 1 to 4.

6. Method for replacing a pump fitted to an engine according to any one of Claims 1 to 4, in which the engine is not running and is installed in its environment, such as the engine compartment of a motor vehicle, **characterised in that** the following steps are carried out:
a) making the pinion (22) rotate until one of the holes (222) of the branches (221) of the pinion is positioned opposite a tapped hole (41) of the fixing casing (4) of the pump;
b) unscrewing a screw (5) for fixing the pump;
c) screwing the screw (5) for fixing the pump into the tapped hole (41);
d) repeating steps b) and c) with the other fixing screw;
e) unscrewing and removing the bolt (42) for fixing the pump pinion to the support;
f) uninstalling the defective pump;
g) positioning the new pump (3') on the face (4a) of the fixing casing;
h) positioning and screwing the pump fixing bolt into the support;
i) unscrewing a fixing screw (5) of the pump from the tapped hole;
j) screwing said screw into the fixing hole of the pump;
k) repeating steps i) and j) with the other fixing screw (5).

7. Method according to Claim 6, **characterised in that** the pump is also tightened up after step k) has been carried out.

8. Application of the method according to Claim 6 or 7 to the changing of defective internal combustion engine injection pumps.
